# DEMANDE DE BREVET EUROPEEN

(11) **EP 4 717 983 A1**
(43) Date de publication de la demande: **01.04.2026**
(21) Numéro de dépôt: 25204849.1
(22) Date de dépôt: 26.09.2025
(51) Int. Cl.: F24F 1/0022, F24F 13/20

(54) **CAISSON D EXTRACTION D AIR ET PROCÉDÉ POUR L INSTALLER**

(30) Priorité: 27.09.2024 FR 2410381
(71) Demandeur: Saftair Ventilation, 76590 Torcy-Le-Petit (FR)
(72) Inventeur: PHILIPPE, André, 76550 OFFRANVILLE (FR)
(74) Mandataire: Lavoix

(57) **Abrégé**

Caisson d'extraction d'air (1), comprenant : une enveloppe (3), délimitant un compartiment d'admission (19), délimité par une portion de toit (16A) de l'enveloppe, et un compartiment technique (20), délimité par une façade extrémale (12) de l'enveloppe ; une ouverture d'entrée (21), pour l'admission d'un flux d'air extrait (F1) dans le compartiment d'admission ; une volute (31), dans le compartiment d'admission ; et un moteur (60), dans le compartiment technique, pour entraîner une roue centrifuge (32) dans la volute. Le caisson d'extraction d'air évolue entre : une configuration en rejet horizontal, dans laquelle une ouïe de sortie (35) de la volute est raccordée à une ouverture de sortie (25) pour le refoulement du flux d'air extrait au travers de la façade extrémale ; et une configuration en rejet vertical, dans laquelle l'ouïe de sortie est raccordée à l'ouverture de sortie pour le refoulement du flux d'air extrait au travers de la portion de toit.

## Description

La présente invention concerne un caisson d'extraction d'air et un procédé pour installer le caisson d'extraction d'air.

On connaît deux caissons d'extraction d'air de la même gamme. Chacun de ces caissons sert à extraire un flux d'air d'un bâtiment, en étant généralement placé sur une terrasse, sur une toiture, dans un local technique ou dans les combles du bâtiment et en étant raccordé à un réseau d'extraction d'air du bâtiment par une gaine. Chacun de ces caissons délimite un compartiment renfermant un moteur et un compartiment renfermant un ensemble roue-volute, séparé de l'autre compartiment par une cloison.

Un arbre de sortie du moteur, parallèle à l'axe de la roue, entraîne la roue en rotation à l'aide d'une courroie traversant la cloison. Pour chacun des deux caissons, une ouverture d'entrée pour un flux d'air extrait est prévue à une première extrémité du caisson, débouchant dans le compartiment contenant l'ensemble roue-volute. Pour un premier des deux caissons, une ouverture de sortie pour le flux d'air extrait est prévue à une deuxième extrémité du caisson, du côté du compartiment moteur et est reliée à une sortie de la volute pour que, lorsque la roue tourne, le flux d'air extrait admis par l'ouverture d'entrée soit évacué hors du caisson par l'ouverture de sortie axialement opposée à l'ouverture d'entrée. Le premier caisson est donc adapté pour une installation dite « à rejet horizontal », où l'entrée et la sortie du flux d'air extrait sont axialement opposées et horizontales. Pour le deuxième caisson, l'ouverture de sortie est prévue sur le toit du caisson plutôt qu'à la deuxième extrémité. Ce deuxième caisson est donc adapté pour une installation dite « à rejet vertical ». En fonction de la configuration du réseau d'extraction d'air et de l'espace disponible pour l'installation du caisson, l'installateur choisit d'installer soit le caisson à rejet horizontal soit le caisson à rejet vertical.

Pour les deux caissons, le fait de prévoir le moteur dans un compartiment séparé, qui n'est pas traversé par le flux d'air extrait, contribue à assurer que le caisson puisse continuer à fonctionner en cas d'incendie dans le bâtiment, au cours duquel le flux d'air extrait est susceptible de se charger en fumées d'incendie à température très élevées, par exemple 400°C (degrés Celsius) et qui seraient susceptibles d'endommager le moteur.

Ces caissons connus donnent généralement satisfaction. Toutefois, il arrive que l'installateur, ayant reçu la livraison d'un caisson d'un premier type, par exemple un caisson « à rejet horizontal », constate in situ que l'installation de ce caisson est impossible ou difficile en pratique à cause de contraintes techniques, et qu'un caisson de l'autre type, dans l'exemple, « à rejet vertical », conviendrait mieux. Il est alors nécessaire pour l'installateur de se faire livrer un second caisson en remplacement du premier, ce qui implique des moyens importants, notamment, compte-tenu de l'encombrement et du poids des caissons, un grutage desdits caissons. Le chantier s'en trouve également ralenti. Dans certains cas, le nouveau caisson ainsi livré a un encombrement différent ce qui s'ajoute aux difficultés précédentes.

Un but de l'invention est alors de proposer un nouveau caisson d'extraction d'air permettant d'éviter de devoir remplacer un caisson à rejet vertical par un caisson à rejet horizontal, ou vice versa, en cas d'erreur au moment de l'installation du caisson.

A cet effet, l'invention a pour objet un caisson d'extraction d'air, comprenant : une enveloppe, comprenant une façade extrémale et une portion de toit, l'enveloppe délimitant à l'intérieur d'elle-même : un compartiment d'admission, délimité par la portion de toit, et un compartiment technique, délimité par la façade extrémale ; une cloison, agencée à l'intérieur de l'enveloppe, de façon à séparer le compartiment d'admission et le compartiment technique l'un de l'autre, le compartiment technique étant agencé entre la façade extrémale et la cloison ; une ouverture d'entrée, formée au travers de l'enveloppe en débouchant dans le compartiment d'admission, pour l'admission d'un flux d'air extrait dans le compartiment d'admission via l'ouverture d'entrée ; un ensemble roue-volute, disposé dans le compartiment d'admission et comprenant : une volute, comprenant une ouïe d'entrée débouchant dans le compartiment d'admission et une ouïe de sortie, et une roue centrifuge, disposée à l'intérieur de la volute, en étant rotative par rapport à la volute autour d'un axe de roue traversant l'ouïe d'entrée, de sorte à, par rotation de la roue centrifuge, aspirer dans la volute par l'ouïe d'entrée le flux d'air extrait, qui a été admis dans le compartiment d'admission, et à refouler le flux d'air extrait, qui a été aspiré dans la volute, hors de la volute par l'ouïe de sortie ; et un moteur, disposé à l'intérieur du compartiment technique, pour entraîner la roue centrifuge en rotation.

Conformément à l'invention, une ouverture de sortie traverse l'enveloppe et le caisson d'extraction d'air est configuré pour réversiblement évoluer entre : une configuration en rejet horizontal, dans laquelle : l'ouverture de sortie traverse la façade extrémale, la portion de toit est fermée au flux d'air extrait, la volute est orientée, par rapport à l'enveloppe, de sorte que l'ouïe de sortie fait face à la façade extrémale, et l'ouïe de sortie est fluidiquement raccordée à l'ouverture de sortie au travers de la cloison, de sorte que le flux d'air extrait refoulé par l'ouïe de sortie est évacué hors du caisson d'extraction d'air par l'ouverture de sortie à la façade extrémale ; et une configuration en rejet vertical, dans laquelle : l'ouverture de sortie traverse la portion de toit, la volute est orientée, par rapport à l'enveloppe, de sorte que l'ouïe de sortie fait face à la portion de toit, et l'ouïe de sortie est fluidiquement raccordée à l'ouverture de sortie, de sorte que le flux d'air extrait refoulé à l'ouïe de sortie est évacué hors du caisson d'extraction d'air par l'ouverture de sortie.

Une idée à la base de l'invention est de prévoir que le caisson d'extraction d'air est polyvalent, en étant apte à évoluer entre les deux configurations, à savoir la configuration en rejet horizontal et la configuration en rejet vertical. De plus, l'invention permet que ce changement de configuration puisse être effectué par l'installateur lui-même, in situ, et non pas seulement en usine. Pour cela, l'invention prévoit préférentiellement que le panneau de sortie et le panneau fermé sont interchangeables, ce qui peut être fait directement par l'installateur en démontant lesdits panneaux, et en les remontant l'un à la place de l'autre. En variante, on prévoit que la portion de toit comporte une première ouverture, qui évolue entre une configuration ouverte pour constituer l'ouverture de sortie en configuration en rejet vertical, et une configuration fermée au flux d'air extrait en configuration en rejet horizontal. Pour obtenir la configuration fermée, un masque amovible est par exemple installé pour fermer la première ouverture. En configuration en rejet horizontal, une seconde ouverture traversant la façade extrémale, laissée ouverte, constitue l'ouverture de sortie. En configuration en rejet vertical, la seconde ouverture n'est pas utilisée pour évacuer le flux d'air extrait et est préférentiellement fermée, de préférence à l'aide du même masque qui fermait la première ouverture en configuration en rejet horizontal. Pour cela également, l'invention prévoit que l'ensemble roue-volute peut prendre deux orientations différentes, en fonction de la configuration souhaitée par l'installateur, l'une avec l'ouïe de sortie orientée vers la façade extrémale, adaptée pour la configuration en rejet horizontal, et l'autre avec l'ouïe de sortie orientée vers la portion de toit, adaptée pour la configuration en rejet vertical. L'installateur a la possibilité de modifier l'orientation de la volute in situ, par exemple en désolidarisant l'ensemble roue-volute de l'enveloppe, en pivotant l'ensemble roue-volute ainsi désolidarisé, puis en solidarisant la volute dans l'orientation correspondant à la configuration souhaitée.

Suivant d'autres aspects avantageux de l'invention, l'invention comprend une ou plusieurs des caractéristiques suivantes, prises isolément ou suivant toutes les combinaisons techniquement possibles :
- L'enveloppe comprend un panneau de sortie et un panneau fermé interchangeables, l'ouverture de sortie traversant le panneau de sortie ; en configuration en rejet horizontal, le panneau de sortie forme la façade extrémale, pour que l'ouverture de sortie traverse la façade extrémale, et le panneau fermé forme la portion de toit, pour que la portion de toit soit fermée au flux d'air extrait ; et en configuration en rejet vertical, le panneau de sortie forme la portion de toit, pour que l'ouverture de sortie traverse la portion de toit, et le panneau fermé forme la façade extrémale.
- Le moteur comprend un arbre de sortie qui est rotatif autour d'un axe moteur par rapport à l'enveloppe pour entraîner la roue centrifuge en rotation ; et l'axe de roue est parallèle à l'axe moteur, en configuration en rejet horizontal et en configuration en rejet vertical.
- Le caisson d'extraction d'air comprend une boucle souple de transmission, de préférence une courroie de transmission, qui assujettit la rotation de l'arbre de sortie et la rotation de la roue centrifuge l'une à l'autre, en configuration en rejet horizontal et en configuration en rejet vertical.
- En configuration en rejet horizontal, l'axe de roue est positionné de sorte à être coaxial, ou à être parallèle à 5 cm de distance ou moins, par rapport à la position de l'axe de roue en configuration en rejet vertical.
- Une ouverture de transfert traverse la cloison ; et le caisson d'extraction d'air comprend un masque qui, en configuration en rejet vertical, ferme l'ouverture de transfert vis-à-vis du flux d'air extrait admis dans le compartiment d'admission et qui, en configuration en rejet horizontal, ne ferme pas l'ouverture de transfert pour que l'ouverture de transfert soit traversée par le flux d'air extrait refoulé par la roue centrifuge.
- Le caisson d'extraction d'air comprend un conduit horizontal, qui relie l'ouïe de sortie à l'ouverture de sortie en configuration en rejet horizontal et qui est préférentiellement retiré de l'enveloppe en configuration en rejet vertical.
- Le caisson d'extraction d'air comprend un conduit vertical, qui relie l'ouïe de sortie à l'ouverture de sortie en configuration en rejet vertical et qui est préférentiellement retiré de l'enveloppe en configuration en rejet horizontal.
- L'enveloppe comprend un plancher délimitant le compartiment d'admission ; le compartiment d'admission est disposé entre le plancher et la portion de toit ; la cloison relie le plancher à la portion de toit ; et l'ensemble roue-volute comprend un cadre, auquel la volute est fixée et qui s'étend perpendiculairement à l'axe de roue, le cadre comprenant : un bord de fixation principal, par l'intermédiaire duquel le cadre est fixé à la cloison en configuration en rejet vertical et par l'intermédiaire duquel le cadre est fixé au plancher en configuration en rejet horizontal, un bord de fixation de plancher, perpendiculaire au bord de fixation principal, par l'intermédiaire duquel le cadre est fixé au plancher en configuration en rejet vertical, et un bord de fixation de cloison, perpendiculaire au bord de fixation principal, par l'intermédiaire duquel le cadre est fixé à la cloison en configuration en rejet horizontal.
- Le caisson d'extraction d'air comprend une cale inférieure, qui est interposée entre le plancher et le bord de fixation principal, en configuration en rejet horizontal, et entre le plancher et le bord de fixation de plancher, en configuration en rejet vertical ; et en configuration en rejet vertical, la cale inférieure est pivotée sur elle-même d'un quart de tour par rapport à l'orientation de la cale inférieure en configuration en rejet horizontal, de sorte à imposer qu'une hauteur entre le plancher et le bord de fixation principal en configuration en rejet horizontal est différente d'une hauteur entre le plancher et le bord de fixation de plancher en configuration en rejet vertical.
- Le caisson d'extraction d'air comprend une entretoise, qui est interposée entre la cloison et le bord de fixation de cloison, en configuration en rejet horizontal, et qui est retirée de l'enveloppe, en configuration en rejet vertical.

L'invention a également pour objet un procédé, pour installer le caisson d'extraction d'air tel que défini ci-avant, le procédé comprenant : une fourniture du caisson d'extraction d'air dans une configuration de fourniture, parmi la configuration en rejet horizontal et la configuration en rejet vertical ; et une mise du caisson d'extraction d'air ainsi fourni dans une configuration d'installation, parmi la configuration en rejet vertical et la configuration en rejet horizontal, la configuration d'installation étant distincte de la configuration de fourniture.

Suivant un autre aspect avantageux de l'invention, le caisson d'extraction d'air est tel que défini ci-avant et la mise du caisson d'extraction d'air dans la configuration d'installation comprend d'interchanger le panneau de sortie et le panneau fermé.

L'invention apparaîtra plus clairement à la lecture de la description qui va suivre, donnée uniquement à titre d'exemple non limitatif, et faite en référence aux dessins dans lesquels :
[Fig. 1] La figure 1 est une vue en perspective d'un caisson d'extraction selon un mode de réalisation de l'invention, montré dans une configuration en rejet horizontal et où une façade latérale est omise.
[Fig. 2] La figure 2 est une vue similaire à celle de la figure 1, avec le caisson d'extraction en configuration en rejet vertical.
[Fig. 3] La figure 3 est une vue de côté du caisson d'extraction des figures précédentes, en configuration en rejet horizontal, où une autre façade latérale est omise.
[Fig. 4] La figure 4 est une vue similaire à celle de la figure 3, avec le caisson d'extraction en configuration en rejet vertical.
[Fig. 5] La figure 5 est une vue en perspective non coupée, sous un autre angle, du caisson d'extraction des figures précédentes, en configuration en rejet horizontal.
[Fig. 6] La figure 6 est une vue similaire à celle de la figure 5, avec le caisson d'extraction en configuration en rejet vertical.

Les figures 1 à 6 montrent un caisson d'extraction d'air 1 selon un mode de réalisation de l'invention. Le caisson d'extraction d'air 1 est avantageusement un caisson de désenfumage, mais peut aussi simplement être utilisé comme caisson de ventilation. Le caisson d'extraction d'air 1 est avantageusement destiné à être installé dans un bâtiment, de préférence sur un toit, sinon par exemple à l'intérieur du bâtiment, dans un local technique, ou sur une terrasse, pour extraire un flux d'air extrait F1, provenant de l'intérieur du bâtiment, vers l'extérieur du bâtiment. Le flux d'air extrait F1 est préférentiellement amené au caisson 1 via une gaine reliant le caisson 1 à une ou plusieurs pièces du bâtiment, en particulier une cuisine. Le flux d'air extrait F1 est avantageusement un flux d'air vicié, contenant en particulier des fumées de cuisson. En cas d'incendie dans le bâtiment, le flux d'air extrait F1 est susceptible d'être chargé en fumée d'incendie.

Le caisson d'extraction d'air 1 comprend une enveloppe 3, qui forme un boîtier rigide externe du caisson 1. On définit une direction X, une direction Y et une direction Z, qui sont perpendiculaires entre elles et fixes par rapport à l'enveloppe 3. Le caisson 1 est conçu pour que, une fois installé, la direction Z soit dirigée verticalement vers le haut.

L'enveloppe 3 comprend une façade extrémale 11, préférentiellement perpendiculaire à la direction X, une façade extrémale 12, préférentiellement perpendiculaire à la direction X, une façade latérale 13, préférentiellement perpendiculaire à la direction Y, une façade latérale 14, préférentiellement perpendiculaire à la direction Y, un plancher 15, perpendiculaire à la direction Z, et un toit 16, perpendiculaire à la direction Z. Sur les figures 1 et 2, la façade 14 est omise pour montrer l'intérieur de l'enveloppe 3. Sur les figures 3 et 4, la façade 13 est omise pour montrer l'intérieur de l'enveloppe 3.

La façade extrémale 12 est agencée dans la direction X par rapport à la façade extrémale 11. La façade latérale 14 est agencée dans la direction Y par rapport à la façade latérale 13. Le toit 16 est agencé dans la direction Z par rapport au plancher 15. La façade 11 relie entre elles les façades 13 et 14. La façade 12 relie entre elles les façades 13 et 14, à une extrémité opposée de l'enveloppe 3 selon la direction X. La façade 13 relie entre elles les façades 11 et 12. La façade 14 relie entre elles les façades 11 et 12, à une extrémité de l'enveloppe 3 opposée selon la direction Y. Le plancher 15 est relié au toit 16 par les façades 11, 12, 13 et 14 suivant la direction Z. Dans l'ensemble, l'enveloppe 3 est préférentiellement parallélépipédique, avec les faces du parallélépipède formé par les façades 11, 12, 13 et 14, le plancher 15 et le toit 16, formant chacun une face plane respective.

De préférence, l'enveloppe 3 est de forme allongée suivant la direction X comparativement aux directions Y et Z.

Le caisson d'extraction d'air 1 comprend optionnellement un socle 17, par l'intermédiaire duquel le caisson 1 est destiné à reposer sur une surface de sol, de terrasse, de toiture ou de plancher, du bâtiment. Le socle 17 est préférentiellement interposé entre ladite surface et le plancher 15.

Le caisson d'extraction d'air 1 comprend une cloison 18, qui est agencée à l'intérieur de l'enveloppe 3 et qui est fixe par rapport à l'enveloppe 3. La cloison 18 est disposée dans l'enveloppe, entre les façades extrémales 11 et 12. La cloison 18 est préférentiellement perpendiculaire à la direction X, c'est-à-dire parallèle aux façades extrémales 11 et 12. De préférence, la cloison 18 relie le plancher 15 au toit 16 suivant la direction Z et relie les façades 13 et 14 l'une à l'autre suivant la direction Y.

L'enveloppe 3 délimite, à l'intérieur d'elle-même, un compartiment 19, dit « compartiment d'admission », et un compartiment 20, dit « compartiment technique », qui sont séparés l'un de l'autre par la cloison 18. Chaque compartiment 19 et 20 est préférentiellement de forme parallélépipédique. Le compartiment 19 est délimité, suivant la direction X, par la façade 11 et la cloison 18. Le compartiment 19 est délimité, suivant la direction Y, par les façades 13 et 14. Le compartiment 19 est délimité, suivant la direction Z, par le plancher 15 et le toit 16. Le compartiment 20 est délimité, suivant la direction X, par la cloison 18 et la façade 12. Le compartiment 19 est délimité, suivant la direction Y, par les façades 13 et 14. Le compartiment 19 est délimité, suivant la direction Z, par le plancher 15 et le toit 16.

Le toit 16 comprend au moins une portion de toit 16A, délimitant le compartiment d'admission 19 et, de préférence, une portion de toit 16B, délimitant le compartiment technique 20. Autrement dit, le compartiment d'admission 19 est disposé entre le plancher 15 et la portion de toit 16A. Dans l'exemple illustré, la portion de toit 16A dépasse de la cloison 18 suivant la direction X pour délimiter également le compartiment technique 20. Chaque portion de toit est préférentiellement perpendiculaire à la direction Z. Suivant la direction X, la portion de toit 16A relie la façade 11 à la portion de toit 16B, et, suivant la direction Y, relie la façade 13 à la façade 14. Suivant la direction X, la portion de toit 16B relie la portion de toit 16A à la façade 12, et, suivant la direction Y, relie la façade 13 à la façade 14.

De préférence, chaque façade 11, 12, 13 et 14, la cloison 18, et chaque portion de toit 16A et 16B est formée par un unique panneau respectif, qui est plan. Le plancher 15 peut être formé par un ou plusieurs panneaux plans.

Le caisson 1 comprend une ouverture d'entrée 21, qui est formée au travers de l'enveloppe 3, en particulier au travers de la façade extrémale 11, à savoir, du panneau plan formant la façade 11. L'ouverture d'entrée 21 débouche dans le compartiment d'admission 19.

L'ouverture d'entrée 21 est prévue pour être connectée à une gaine, transportant le flux d'air extrait F1 depuis l'intérieur du bâtiment jusqu'au caisson 1. L'ouverture 21 a donc avantageusement une géométrie complémentaire à celle de l'extrémité d'une gaine. Au travers de l'ouverture d'entrée 21, le flux d'air F1 est admis à l'intérieur du compartiment d'admission 19. De préférence, l'ouverture d'entrée 21 est délimitée par un rebord de connexion 22, pour pouvoir être facilement connectée à la gaine amenant le flux d'air extrait F1. Le rebord de connexion 22 fait saillie de la façade 11 vers l'extérieur de l'enveloppe 3 et forme un contour fermé autour de l'ouverture d'entrée 21. L'ouverture d'entrée 21 constitue ainsi un piquage d'entrée.

Ici, on prévoit une seule ouverture d'entrée 21, prévue au travers de la façade 11, alors que les façades 13 et 14 en sont dépourvues. Alternativement à, ou en supplément de, l'ouverture d'entrée 21, on peut prévoir une ou plusieurs autres ouvertures d'entrée pour admettre le flux d'air extrait F1 dans le compartiment d'admission 19, par exemple au travers de l'une des façades 13 et 14.

L'enveloppe 3 présente la particularité que la portion de toit 16A et la façade 12 ont les mêmes dimensions. Par conséquent, les panneaux respectifs formant la portion de toit 16A et la façade 12 peuvent être intervertis en fonction de la situation. Ces deux panneaux interchangeables, appartenant à l'enveloppe 3, sont constitués par un panneau 23, dit « panneau fermé » et par un panneau 24, dit « panneau de sortie ». Les panneaux 23 et 24 sont interchangeables notamment en ce qu'ils ont les mêmes dimensions, pour leur contour extérieur et/ou pour leurs moyens de fixation avec les deux emplacements sur l'enveloppe 3. Par exemple, chaque panneau 23 et 24 comporte des moyens de fixation identiques. De façon complémentaire, un premier emplacement de l'enveloppe 3, au niveau de la portion de toit 16A et un deuxième emplacement de l'enveloppe 3, au niveau de la façade 12 comportent des moyens de fixation identiques. Dès lors, chaque panneau 23 et 24 peut, au choix, avoir ses moyens de fixation fixés aux moyens de fixation complémentaires de l'emplacement de la portion de toit 16A pour constituer la portion de toit 16A, et de l'emplacement de la façade 12, pour constituer la façade 12.

Sur les figures 1, 3 et 5, le caisson 1 est dans une configuration en rejet horizontal, où le panneau fermé 23 forme la portion de toit 16A et où le panneau de sortie 24 forme la façade extrémale 12. Sur les figures 2, 4 et 6, le caisson 1 est dans une configuration en rejet vertical, où le panneau de sortie 24 forme la portion de toit 16A et où le panneau fermé 23 forme la façade extrémale 12. Les panneaux 23 et 24 peuvent être interchangés par un technicien, soit en usine soit à l'installation du caisson 1, pour faire évoluer le caisson entre la configuration en rejet horizontal et la version en rejet vertical. Cette évolution est réversible, c'est-à-dire que l'on peut passer de la configuration en rejet horizontal à la configuration en rejet vertical et de la configuration en rejet vertical à la configuration en rejet horizontal.

Le panneau de sortie 24 est traversé par une ouverture de sortie 25 pour le flux d'air extrait F1, qui traverse le panneau 24 de part en part, pour que le flux d'air extrait F1 circule depuis l'intérieur de l'enveloppe 3 vers l'extérieur de l'enveloppe 3. En configuration en rejet horizontal, l'ouverture de sortie 25 est dirigée suivant la direction X, puisque le panneau 24 forme la façade extrémale 12. En configuration en rejet vertical, l'ouverture de sortie 25 est dirigée suivant la direction Z, puisque le panneau 24 forme la portion de toit 16A. La disposition du panneau 24 détermine donc la position et l'orientation de la sortie 25 pour le flux d'air extrait sur l'enveloppe 3, et par rapport à l'ouverture d'entrée 21.

On peut prévoir de laisser l'ouverture de sortie 25 à l'air libre, c'est-à-dire, sans connexion à une gaine. On prévoit alors préférentiellement une grille couvrant l'ouverture 25 afin d'éviter l'introduction accidentelle d'objets dans l'enveloppe 3 via l'ouverture de sortie 25 tout en laissant libre le passage du flux d'air extrait F1.

Le panneau fermé 23 est dépourvu d'ouverture pour le flux d'air extrait F1. De préférence, le panneau fermé 23 est entièrement fermé. Par conséquent, en configuration en rejet horizontal, le flux d'air extrait F1 ne traverse pas le toit 16. De même, en configuration en rejet vertical, le flux d'air extrait F1 ne traverse pas la façade extrémale 12.

De préférence, le caisson 1 ne comporte pas d'autre ouverture d'entrée ni d'autre ouverture de sortie, pour une circulation du flux d'air extrait F1 entre l'intérieur et l'extérieur de l'enveloppe 3, que celles susmentionnées. Entre la configuration en rejet vertical en rejet horizontal, la position des différents panneaux constituant la cloison 18, les façades 11, 13 et 14, le plancher 15 et la portion de toit 16B, n'est avantageusement pas modifiée, ce qui contraste avec le fait que les panneaux 23 et 24 sont intervertis.

Le caisson d'extraction 1 comprend un ensemble roue-volute 30, qui est disposé à l'intérieur du compartiment d'admission 19, en configuration en rejet horizontal et en configuration en rejet vertical. L'ensemble roue-volute 30 comprend une volute 31, une roue centrifuge 32 et deux cadres 33.

La roue centrifuge 32 est une roue de ventilation, qui, lorsqu'elle est mise en rotation autour d'un axe de roue Y32, aspire le flux d'air extrait F1 axialement et rejette le flux d'air extrait F1 radialement vers l'extérieur, dans toutes les directions. La roue centrifuge 32 présente préférentiellement une géométrie de roue à aubes coaxiale avec l'axe Y32. En configuration en rejet horizontal et en rejet vertical, l'axe Y32 est avantageusement parallèle à la direction Y.

Comme montré sur les figures 1 et 2, la roue centrifuge 32 est disposée à l'intérieur de la volute 31. La volute 31 est disposée dans le compartiment d'admission 19.

La volute 31 comprend deux ouïes d'entrée 34, préférentiellement de forme générale circulaire. Les deux ouïes d'entrée 34 sont disposées de part et d'autre de la roue centrifuge 32. Chaque ouïe d'entrée 34 est axiale, c'est-à-dire qu'elle est traversée par l'axe Y32, de préférence en étant coaxiale avec l'axe Y32. Chaque ouïe d'entrée 34 relie ainsi l'intérieur du compartiment d'admission 19 à l'intérieur de la volute 31, pour permettre une admission du flux d'air extrait F1, initialement contenu dans le compartiment 19 après son admission via l'ouverture d'entrée 21, vers l'intérieur de la volute 31, en particulier à l'intérieur de la roue centrifuge 32. En variante, on pourrait prévoir une seule ouïe d'entrée 34 pour la volute 31.

La volute 31 comprend une ouïe de sortie 35 qui est orthoradiale, c'est-à-dire qui est agencée à distance de l'axe Y32 en étant orientée perpendiculairement à un rayon issu de l'axe Y32 et atteignant l'ouïe 35. Suivant l'axe Y32, l'ouïe 35 est agencée entre les deux ouïes 34, si deux ouïes 34 sont prévues. Suivant l'axe Y32, l'ouïe 35 s'étend le long de la roue 32. Dans l'ensemble, la volute 31 est une manche, qui présente une forme générale en spirale qui s'enroule autour de l'axe Y32, depuis les ouïes 34 jusqu'à l'ouïe 35. Alors que la roue centrifuge 32 aspire le flux d'air F1 axialement vers l'intérieur de la volute 31 via les ouïes 34 et rejette le flux d'air extrait F1 radialement vers l'extérieur dans toutes les directions, la volute 31 sert à canaliser ce flux d'air extrait F1 rejeté par la roue 32 vers l'unique ouïe de sortie 35, le flux d'air F1 étant ainsi refoulé suivant une direction orthoradiale par rapport à l'axe Y32 via l'ouïe 35. Autrement dit, par rotation de la roue centrifuge 32, le flux d'air F1 du compartiment d'admission 19 est aspiré dans la volute 31 par les ouïes 34 et est refoulé hors de la volute par l'ouïe de sortie 35. Cette aspiration du flux d'air F1 contenu dans le compartiment 19 cause aussi une admission du flux d'air F1 vers l'intérieur du compartiment 19 via l'ouverture d'entrée 21.

Bien que la volute 31 soit contenue dans le compartiment d'admission 19, l'intérieur de la volute 31 est séparé de l'intérieur du compartiment d'admission 19. On distingue ainsi le flux d'air F1 admis dans le compartiment 19 et le flux d'air F1, provenant de l'intérieur du compartiment 19, admis à l'intérieur de la volute 31 et n'étant alors plus à l'intérieur du compartiment 19 de l'enveloppe 3, autrement qu'en étant à l'intérieur de la volute 31 elle-même.

Durant le fonctionnement du caisson 1, la volute 31 est fixe par rapport à l'enveloppe 3. Néanmoins, la volute 31 est dans une position différente entre la configuration en rejet horizontal et la configuration en rejet vertical.

De préférence, dans la configuration en rejet vertical, la volute 31 a pivoté d'un quart de tour autour de l'axe Y32 par rapport à la position de la volute 31 en configuration en rejet horizontal. De préférence, l'ouïe 34 qui fait face à la façade 13 en configuration en rejet horizontal fait aussi face à la façade 13 en configuration en rejet vertical. De préférence, en configuration en rejet horizontal, l'axe de roue Y32 est positionné de sorte à être coaxial par rapport à la position de l'axe de roue Y32 en configuration en rejet vertical. En variante, on peut prévoir un décalage de l'axe Y32, mais le plus restreint possible. Par exemple, l'axe Y32 en configuration en rejet horizontal peut être parallèle, à 5 cm (centimètres) de distance ou moins, de l'axe Y32 en configuration en rejet vertical. De préférence, on prévoit une valeur inférieure à 2 cm, telle que 1,5 cm ou moins.

Comme montré sur les figures 1, 3 et 5, en configuration en rejet horizontal, la volute 31 est orientée, par rapport à l'enveloppe 3, de sorte que l'ouïe 35 fait face à la façade extrémale 12. Autrement dit, l'ouïe 35 est tournée suivant la direction X. En configuration en rejet horizontal, l'ouïe 35 est fluidiquement raccordée à l'ouverture de sortie 25, de préférence à l'aide d'un conduit horizontal 36 appartenant au caisson 1. Grâce à ces dispositions, le flux d'air F1 refoulé par l'ouïe de sortie 35 est évacué hors de l'enveloppe 3 par l'ouverture de sortie 25 à la façade extrémale 12.

Plus précisément, on prévoit avantageusement qu'une ouverture de transfert 37 traverse la cloison 18. Le conduit horizontal 36, agencé dans le compartiment technique 20, est connecté à l'ouverture de sortie 25 et s'étend, en sens opposé de la direction X, en direction de l'ouverture de transfert 37. En configuration en rejet horizontal, l'ouïe 35 est placée contre l'ouverture de transfert 37, ou même pénètre au travers de l'ouverture 37 à partir du compartiment d'admission 19, pour déboucher dans le conduit horizontal 36, ou être autrement connectée au conduit horizontal 36. Plus généralement, l'ouïe 35 est fluidiquement raccordée à l'ouverture 25 via le conduit horizontal 36, au travers de l'ouverture de transfert 37 et du compartiment technique 20.

Bien que le conduit horizontal 36 et, éventuellement l'ouïe 35, soit avantageusement contenu dans le compartiment technique 20, l'intérieur du conduit horizontal 36 et de la volute 31 sont séparés de l'intérieur du compartiment technique 20. Le flux d'air extrait F1 provenant de l'intérieur de la volute 31, et qui est conduit depuis l'ouïe 35 jusqu'à l'ouverture de sortie 25, n'est donc pas à l'intérieur du compartiment technique 20 autrement qu'en étant à l'intérieur de la volute 31 et du conduit horizontal 36. Il s'ensuit que l'intérieur du compartiment technique 20 est séparé du flux d'air F1.

Comme montré sur les figures 2, 4 et 6, en configuration en rejet vertical, la volute 31 est orientée, par rapport à l'enveloppe 3, de sorte que l'ouïe 35 fait face à la portion de toit 16A. Autrement dit, l'ouïe 35 est tournée suivant la direction Z. En configuration en rejet vertical, l'ouïe 35 est fluidiquement raccordée à l'ouverture de sortie 25, de préférence à l'aide d'un conduit vertical 38 appartenant au caisson 1. Grâce à ces dispositions, le flux d'air F1 refoulé par l'ouïe de sortie 35 est évacué hors de l'enveloppe 3 par l'ouverture de sortie 25 au niveau du toit 16, en particulier à la portion de toit 16A, plutôt qu'à la façade extrémale 12.

Le conduit vertical 38, agencé dans le compartiment d'admission 19, relie directement l'ouïe 35 à l'ouverture 25 suivant la direction Z, en traversant le compartiment d'admission 19. Ainsi, l'ouïe 35 est fluidiquement raccordée à l'ouverture 25 via le conduit vertical 38, au travers du compartiment d'admission 19.

Bien que le conduit vertical 38 soit avantageusement contenu dans le compartiment d'admission 19, l'intérieur du conduit vertical 38 est séparé de l'intérieur du compartiment d'admission 19. Le flux d'air extrait F1 provenant de l'intérieur de la volute 31, et qui est conduit depuis l'ouïe 35 jusqu'à l'ouverture de sortie 25 par le conduit 38, n'est donc pas à l'intérieur du compartiment technique 20 autrement qu'en étant à l'intérieur de la volute 31 et du conduit vertical 38. Il s'ensuit que l'intérieur du compartiment technique 20 recevant le fluide F1 admis par l'ouverture 21 et avant son aspiration dans la volute 31, est séparé du flux d'air F1 refoulé de la volute 31 et acheminé jusqu'à l'ouverture de sortie 25.

De préférence, en configuration en rejet vertical, le conduit horizontal 36, amovible, est retiré de l'enveloppe 3 et n'est donc plus présent dans le compartiment 20. Le caisson d'extraction d'air 1 comprend avantageusement un masque 39, ici formé par une plaque d'obturation. En configuration en rejet vertical, comme montré sur les figures 2, 4 et 6, alors que la volute 31 n'occupe plus l'ouverture de transfert 37, le masque 39 est installé contre l'ouverture de transfert 37 de sorte à obturer l'ouverture de transfert 37 vis-à-vis du flux d'air extrait F1. Autrement dit, la cloison 18 est alors fermée par le masque 39. Le flux d'air extrait F1 admis dans le compartiment d'admission 19 ne peut donc pas atteindre le compartiment technique 20 via l'ouverture de transfert 37.

De préférence, en configuration en rejet horizontal, le conduit vertical 38, amovible, est retiré de l'enveloppe 3 et n'est donc plus présent dans le compartiment 20.

Le masque 39 est amovible de sorte à pouvoir être retiré de l'enveloppe 3 en configuration en rejet horizontal, afin de ne pas obturer l'ouverture de transfert 37 et de permettre ainsi la connexion entre l'ouïe 35 et l'ouverture de sortie 25 au travers de l'ouverture de transfert 37. En variante, le masque 39 est laissé à l'intérieur de l'enveloppe 3 en configuration en rejet horizontal, mais dans une position où le masque 39 n'obture pas l'ouverture de transfert 37 pour permettre ladite connexion.

La volute 31 est fixement attachée aux cadres 33. Lorsque l'ensemble roue-volute 30 est désolidarisé de l'enveloppe 3 pour faire évoluer le caisson 1 d'une configuration à l'autre, on prévoit avantageusement que les cadres 33 restent fixement attachés à la volute 31. De préférence, la volute 31 est agencée entre les deux cadres 33 suivant l'axe Y32, chaque cadre 33 étant traversé par l'axe Y32 et ayant avantageusement une forme plane perpendiculaire à l'axe Y32. Pour ne pas obturer les ouïes d'entrée 34, chaque cadre 33 a une structure maillée et/ou poteau/poutre, autorisant le passage du flux d'air F1 au travers du cadre 33. En configuration en rejet horizontal et en rejet vertical, la volute 31 est fixement attachée à l'enveloppe 3 par l'intermédiaire de chaque cadre 33.

Chaque cadre 33 comprend avantageusement un bord de fixation principal 44, un bord de fixation de cloison 45, un bord de fixation de plancher 46 et un bord libre 47. Les bords 44 et 47 sont parallèles et relient entre eux les bords 45 et 46. Les bords 45 et 46 sont parallèles et relient entre eux les bords 44 et 47. Les bords 44 à 47 décrivent un rectangle perpendiculaire à l'axe Y32.

En configuration en rejet horizontal, les bords 44 et 47 sont parallèles à la direction X et les bords 45 et 46 sont parallèles à la direction Z. Chaque cadre 33 est alors fixé au plancher 15 via le bord de fixation principal 44. Chaque cadre 33 est alors préférentiellement fixé à la cloison 18 via le bord de fixation de cloison 45. En configuration en rejet vertical, les bords 44 et 47 sont parallèles à la direction Z et les bords 45 et 46 sont parallèles à la direction X. Chaque cadre 33 est alors fixé au plancher 15 via le bord de fixation de plancher 46. Chaque cadre 33 est alors préférentiellement fixé à la cloison 18 via le bord de fixation principal 44. Pour effectuer les fixations de chaque cadre 33 au plancher 15 et à la cloison 18, on prévoit par exemple des éléments de fixation, tels que des vis ou des boulons, traversant les bords 44, 45 et/ou 46 du cadre 33, qui sont fixés audit plancher 15 et à ladite cloison 18. Grâce à ces dispositions, la fixation de l'ensemble 30 à l'enveloppe 3 est donc particulièrement solide et stable.

Afin d'obtenir la position souhaitée pour l'axe Y32 et l'ouïe de sortie 35 par rapport au plancher 15, suivant la direction Z, dans la configuration en rejet horizontal et dans la configuration en rejet vertical, le caisson 1 comprend avantageusement des cales inférieures 50. Chaque cale inférieure 50 est interposée, suivant la direction Z, entre le plancher 15 et l'un des cadres 33. Plus précisément, suivant la direction Z, chaque cale 50 est interposée entre le plancher 15 et le bord de fixation principal 44, en configuration en rejet horizontal, et entre le plancher 15 et le bord de fixation de plancher 46, en configuration en rejet vertical.

De préférence, chaque cale 50 s'étend suivant un axe propre qui est par exemple parallèle à la direction X. De préférence, suivant cet axe propre, chaque cale 50 présente une section transversale maximale dont une largeur l50 est différente de sa longueur L50. Comme montré sur la figure 1, en configuration en rejet horizontal, la largeur l50 est mesurée suivant une direction horizontale, perpendiculaire à la direction Z et à l'axe propre, ici la direction Y. Dans cette configuration, la longueur L50 est mesurée suivant la direction Z. En configuration en rejet vertical, la cale 50 est pivotée d'un quart de tour autour de son axe propre, de sorte que la section transversale ainsi pivotée présente sa largeur l50 parallèlement à la direction Z plutôt que parallèlement à la direction horizontale et présente sa longueur L50 parallèlement à la direction horizontale plutôt que parallèlement à la direction Z. Par conséquent, en configuration en rejet horizontal, le cadre 33 est maintenu à distance du plancher 15 par la cale 50 à une distance égale à la longueur L50, alors qu'en configuration en rejet vertical, le cadre 33 est maintenu à distance du plancher 15 par la cale 50 à une distance égale à la largeur l50, différente de la longueur L50. Autrement dit, en configuration en rejet vertical, chaque cale 50 est pivotée sur elle-même d'un quart de tour autour de son axe propre, par rapport à l'orientation de la cale inférieure 50 en configuration en rejet horizontal, de sorte à imposer qu'une hauteur H44 entre le plancher 15 et le bord de fixation principal 44 en configuration en rejet horizontal est différente d'une hauteur H46 entre le plancher 15 et le bord de fixation de plancher 46 en configuration en rejet vertical. Les hauteurs H44 et H46 sont mesurées suivant la direction Z. Cela permet d'assurer que, bien que le cadre 33 a une forme rectangulaire, l'axe Y32 soit toujours à la même hauteur suivant la direction Z, ou à une hauteur proche, dans les deux configurations du caisson 1.

En variante, à la place des cales 50 qui servent pour les deux configurations, on pourrait prévoir des cales pour l'une des configurations, qui sont remplacées par d'autres cales ou simplement retirées pour l'autre configuration.

De préférence, le caisson d'extraction comprend des entretoises 51, qui sont amovibles. Comme montré sur les figures 1 et 3, chaque entretoise 51 est interposée entre la cloison 18 et le bord de fixation de cloison 45 de l'un des cadres 33, respectivement, suivant la direction X, en configuration en rejet horizontal. Dans cette configuration, chaque cadre 33 est donc en appui suivant la direction X, via le bord de cloison 45, par l'intermédiaire de l'une des entretoises 51.

Chaque entretoise 51 se présente de préférence sous la forme d'une pièce allongée suivant la direction Z, qui s'étend de bas en haut sur toute la hauteur de l'ouïe de sortie 35. Suivant la direction Y, l'ouïe 35 est disposée entre les entretoises 51. De même, suivant la direction Y, l'ouverture de transfert 37 est disposée entre les entretoises 51. Les entretoises 51 ont une double fonction, à savoir assurer un positionnement correct de l'ensemble roue-volute 30 suivant la direction X par rapport à l'enveloppe et à la cloison 18, notamment de l'axe Y32, notamment malgré la forme rectangulaire du cadre 33, et réduire le risque de fuite du flux F1 au niveau de la connexion entre l'ouïe 35 et le conduit horizontal 36, sachant que cette connexion est avantageusement réalisée sans joint d'étanchéité élastomérique.

Avantageusement, en configuration en rejet vertical, les entretoises 51 sont retirées de l'enveloppe 3, comme montré sur les figures 2 et 4, l'ensemble roue-volute 30 étant alors directement en appui contre la cloison 18. En particulier, le bord de fixation principal 44 de chaque cadre 33 est en appui contre la cloison 18 suivant la direction X. En variante, les entretoises 51 peuvent être laissées dans l'enveloppe 3 en configuration en rejet principal, mais sont par exemple déplacées pour permettre la mise en appui direct de l'ensemble roue-volute 30 contre la cloison 18 suivant la direction X.

Le caisson 1 comprend un moteur 60, fixement disposé à l'intérieur du compartiment technique 20, hors du conduit horizontal 36, en configuration en rejet vertical et en configuration en rejet horizontal. Les dispositions concernant le moteur 60 sont les mêmes dans les deux configurations du caisson 1. Le moteur 60 sert à entraîner la roue centrifuge 32 en rotation autour de son axe Y32 dans les deux configurations du caisson 1. Le moteur 60 est préférentiellement un moteur électrique. Le moteur 60 comprend par exemple une carcasse 61 embarquant un stator, par l'intermédiaire de laquelle le moteur 60 est fixement solidaire de l'enveloppe 3, notamment en étant fixée au plancher 15 dans le compartiment 20. Le moteur 60 comprend aussi un arbre de sortie 62 qui est rotatif autour d'un axe moteur Y62 par rapport à la carcasse 61, c'est-à-dire par rapport à l'enveloppe 3, pour entraîner la roue centrifuge 32 en rotation autour de l'axe Y32. Pour être entraîné en rotation, l'arbre de sortie 62 est accouplé à un rotor du moteur, reçu dans la carcasse 61, l'alimentation en énergie électrique du rotor et/ou du stator générant un champ électromagnétique causant la rotation du rotor par rapport à celle du rotor.

Le flux F1 n'étant pas admis dans le compartiment technique 20, le flux d'air F1 n'atteint pas le moteur 60. Ces dispositions font que le moteur 60 n'est pas directement exposé à des fumées d'incendie potentiellement présentes dans le flux F1 et peut continuer à fonctionner même dans ce cas.

De préférence, le moteur 60 est orienté par rapport à l'enveloppe 3 tel que l'axe Y62 est parallèle à la direction Y. Ainsi, l'axe de roue Y32 est avantageusement parallèle à l'axe moteur Y62, en configuration en rejet horizontal et en configuration en rejet vertical. Cela facilite la conception d'un système de transmission par l'intermédiaire duquel l'arbre de sortie 62 entraîne en rotation la roue 32.

De préférence, à titre de transmission, le caisson 1 comprend une courroie de transmission 63, qui assujettit la rotation de l'arbre de sortie 62 et la rotation de la roue centrifuge 32 l'une à l'autre, en configuration en rejet horizontal et en configuration en rejet vertical. La courroie 63 s'étend préférentiellement suivant un plan perpendiculaire à la direction Y. La courroie 63 entoure une poulie menante fixement et coaxialement montée sur l'arbre de sortie 62 et une poulie menée fixement et coaxialement montée sur la roue 32, pour pouvoir assujettir la rotation de l'arbre de sortie 62 et celle de la roue 32 l'une à l'autre. Côté moteur 60, la courroie 63 s'étend dans le compartiment 20. La courroie 63 traverse une ouverture de passage 65, traversant dans la cloison 18, pour que la courroie 63 atteigne la roue 32.

Il est avantageux d'utiliser une transmission incluant la courroie 63 plutôt qu'un autre type de transmission, puisque la même courroie 63 peut être utilisée à la fois en configuration en rejet horizontal et en configuration en rejet vertical, même si une distance d'entraxe entre les axes Y62 et Y32 est modifiée d'une configuration à l'autre, notamment par décalage de l'axe Y32 de quelques centimètres, comme discuté ci-avant. En effet, la tension de la courroie 63 peut facilement être réglée pour que la même courroie 63 puisse assurer l'assujettissement en rotation malgré la différence de distance d'entraxe entre la configuration en rejet horizontal et la configuration en rejet vertical.

En variante, une chaîne de transmission, ou tout autre boucle souple, peut être prévue à la place de la courroie 63 pour assurer l'assujettissement en rotation.

Côté roue 32, on prévoit avantageusement que la courroie 63 soit recouverte par un carter 64 en forme de bras, qui s'étend à partir de l'ouverture de passage 65 jusqu'à la poulie menée, en enveloppant la courroie 63 sur toute sa longueur dépassant dans le compartiment 19 à partir de la cloison 18. Cela permet de réduire l'exposition de la courroie à d'éventuelles fumées d'incendie qui seraient contenues dans le compartiment 19.

Le plancher 15 et/ou les façades 13 et 14 sont avantageusement traversées par une ouverture d'entrée 66 et une ouverture de sortie 67, débouchant dans le compartiment technique 20. L'ouverture d'entrée 66 sert à l'admission d'un flux d'air de refroidissement F2, depuis l'extérieur de l'enveloppe 3 jusqu'à l'intérieur du compartiment technique 20, distinct du flux d'air extrait F1. La flux F2 sert notamment à refroidir le moteur 60. La mise en circulation du flux F2 peut être assurée par une roue de ventilateur solidaire du rotor du moteur 60, en cas de moteur dit auto-ventilé. Alternativement ou de surcroît, la mise en circulation du flux F2 peut être assurée par un moto-ventilateur indépendant du moteur 60, positionné par exemple à l'ouverture d'entrée 66 ou à l'ouverture de sortie 67. Le flux F2, provenant de l'environnement extérieur immédiat du caisson 1 reste frais, en général, même en cas d'incendie à l'intérieur du bâtiment, alors que le flux F1 est susceptible de se charger en fumées d'incendie chaudes. Le moteur 60 est donc efficacement refroidi.

De préférence, une partie du flux F2 sert à refroidir la courroie 63. Pour cela, on prévoit qu'une partie du flux F2 pénètre à l'intérieur du carter 64 via l'ouverture de passage 65. Afin de provoquer la circulation du flux F2 vers l'intérieur du carter 64, on prévoit avantageusement que, à l'extrémité du carter 64 à l'intérieur du compartiment d'admission 19, une ouverture de petite taille ménagée au travers du carter 64, mettant en communication l'intérieur du carter 64 avec l'intérieur du compartiment 19 autour de l'axe Y32. Cette ouverture autorise alors un début de fuite du flux F2 vers le compartiment d'admission 19. Cela permet de s'assurer que le flux F2 atteigne l'extrémité du carter 64 et refroidisse la courroie 63 jusqu'à l'axe Y32.

De préférence, l'extrémité du carter 64 entoure également un palier, tel qu'un roulement à billes, par l'intermédiaire duquel la roue 32 est supportée par rapport à l'enveloppe 3 tout en étant rotative autour de l'axe Y32. Le flux d'air F2 admis dans le carter 64 sert alors à refroidir le palier.

De préférence, dans le cas où un autre palier est prévu pour supporter la roue 32, on prévoit un second carter 68 similaire au premier carter 64. Cet autre palier est coaxial avec l'axe Y32 et est disposé par-delà la roue 32 vis-à-vis du premier palier et de la poulie menée. Dès lors, le second carter 68 est disposé en parallèle du premier carter 64, par-delà l'ensemble roue-volute 30 vis-à-vis du premier carter 64. Comme montré sur la figure 1, le second carter 68 s'étend à partir d'une seconde ouverture de passage traversant la cloison 18, jusqu'au second palier, en recouvrant ce second palier autour de l'axe Y32. Une partie du flux d'air F2 du compartiment technique 20 est admis dans le carter 68 pour refroidir le second palier. Une ouverture à proximité du second palier autorise une fuite du flux d'air F2 depuis le carter 68 vers l'intérieur du compartiment d'admission 19, garantissant que le flux d'air F2 circule dans le carter 68 depuis le compartiment 20 jusqu'à l'extrémité du carter 68 où le second palier est situé.

De manière générale, le caisson 1 est conçu pour que, à l'intérieur de l'enveloppe 3, les flux F1 et F2 ne se rencontrent pas et ne se mélangent pas, sauf à ce que les jeux pour le montage du caisson 1 autorisent quelques fuites, et sauf en ce qui concerne les fuites volontaires du flux F2 vers le compartiment 19 via les carter 64 et 68 pour assurer le refroidissement des paliers, de la courroie 63 et de la poulie menée.

Le caisson d'extraction d'air 1 défini ci-avant peut être installé selon le procédé suivant.

En premier lieu, on fournit le caisson 1 dans l'une de ses deux configurations, alors dénommée « configuration de fourniture ». Par exemple, la configuration de fourniture est la configuration en rejet horizontal. Cette fourniture se présente sous la forme d'une livraison directement sur le chantier où le caisson 1 est destiné à être intégré au bâtiment, ou alternativement dans un entrepôt à partir duquel le caisson va être livré sur ledit chantier. En tout cas, le lieu de la fourniture est distinct d'une usine où le caisson 1 a été fabriqué ou assemblé.

En ce lieu où le caisson 1 a été fourni, l'installateur peut décider, en fonction de la situation, de laisser le caisson 1 dans sa configuration de fourniture et de l'installer ainsi. En revanche, si besoin, l'installateur peut décider de modifier la configuration courante du caisson, en mettant le caisson 1 ainsi fourni dans une configuration d'installation distincte de la configuration de fourniture.

Dans l'exemple, alors que la configuration de fourniture était une configuration en rejet horizontal, la configuration d'installation souhaitée par l'installateur est la configuration en rejet vertical. Pour cela, de préférence, l'installateur retire le panneau de sortie 24 et le panneau fermé 23 de l'enveloppe 3. Une fois le panneau de sortie 24 retiré, si le conduit horizontal 36 est prévu, on prévoit préférentiellement que l'installateur retire le conduit horizontal 36 de l'enveloppe 3. Si la courroie 63 est prévue, l'installateur défait la courroie de la poulie menée. Une fois le panneau fermé 23 retiré, l'installateur désolidarise l'ensemble roue-volute 30 de l'enveloppe 3 et de la cloison 18 et le retire de l'enveloppe 3. Afin de permettre cette désolidarisation et ce retrait, les éventuels carters 64 et 68 peuvent éventuellement avoir été démontés. Ceci fait, l'installateur retire les entretoises 51 et désolidarise les cales 50 du plancher 15, si ces éléments sont prévus. Une fois les cales 50 désolidarisées, l'installateur solidarise à nouveau les cales 50 sur le plancher 15, après les avoir pivotées d'un quart de tour autour de leur axe propre. Ceci fait, l'installateur solidarise à nouveau l'ensemble roue-volute 30 à l'enveloppe 3, de sorte que l'ouïe de sortie 35 soit tournée suivant la direction Z, remet la courroie 63 en place sur la poulie menée et réinstalle les carters 64 et 68 s'ils avaient été démontés. L'installateur installe alors le masque 39 sur la cloison 18, le panneau de sortie 24 pour former la portion de toit 16A, avec connexion de l'ouverture de sortie 25 à l'ouïe de sortie 35 par le conduit vertical 38. Le panneau fermé 23 est quant à lui installé pour former la façade extrémale 12. Ces étapes effectuées, le caisson 1 est dorénavant en configuration en rejet vertical et peut être installé ainsi, notamment avec fixation du caisson 1 audit bâtiment et connexion d'une gaine du bâtiment à l'ouverture d'entrée 21..

Dans un autre exemple, alors que la configuration de fourniture était une configuration en rejet vertical, la configuration d'installation souhaitée par l'installateur est la configuration en rejet horizontal. Pour cela, de préférence, l'installateur retire le panneau de sortie 24 et le panneau fermé 23 de l'enveloppe 3. Si la courroie 63 est prévue, l'installateur défait la courroie de la poulie menée. Une fois le panneau de sortie 24 retiré, et après avoir démonté l'éventuelle courroie 63, l'installateur désolidarise l'ensemble roue-volute 30 de l'enveloppe 3 et de la cloison 18 et le retire de l'enveloppe 3. Ce faisant, on prévoit préférentiellement que l'installateur retire aussi le conduit vertical 38. Afin de permettre cette désolidarisation et ce retrait, les éventuels carters 64 et 68 peuvent éventuellement avoir été démontés. L'installateur désolidarise aussi le masque 39 de la cloison 18 et les cales 50 du plancher 15. Une fois les cales 50 désolidarisées, l'installateur solidarise à nouveau les cales 50 sur le plancher 15, après les avoir pivotées d'un quart de tour autour de leur axe propre. Ceci fait, l'installateur solidarise le panneau de sortie 24 pour constituer la façade extrémale 12, avec installation du conduit horizontal 36 de l'ouverture de sortie 25 à l'ouverture de transfert 37, et solidarise à nouveau l'ensemble roue-volute 30 à l'enveloppe 3, de sorte que l'ouïe de sortie 35 soit tournée suivant la direction X et débouche dans le conduit horizontal 36. L'installateur remet la courroie 63 en place sur la poulie menée et réinstalle les carters 64 et 68 s'ils avaient été démontés. L'installateur installe alors le panneau fermé 23 pour former la portion de toit 16A. Ces étapes effectuées, le caisson 1 est dorénavant en configuration en rejet horizontal et peut être installé ainsi, notamment avec fixation du caisson 1 audit bâtiment et connexion d'une gaine du bâtiment à l'ouverture d'entrée 21.

Le caisson 1 est donc particulièrement polyvalent et est adaptable au montage en usine ou in situ sur le chantier, sans devoir recourir à un autre caisson ou à des pièces de rechange.

En variante, les panneaux constituant la portion de toit 16A et la façade extrémale 12 ne sont pas interchangeables et n'ont pas nécessairement la même géométrie. Dans ce cas, on prévoit que la portion de toit 16A comporte une première ouverture, qui évolue entre une configuration ouverte pour constituer l'ouverture de sortie 25 en configuration en rejet vertical, et une configuration fermée au flux d'air extrait en configuration en rejet horizontal. Pour obtenir la configuration fermée, un masque amovible similaire au masque 39 est par exemple installé pour fermer la première ouverture. Une seconde ouverture traverse la façade extrémale, et est laissée ouverte pour constituer l'ouverture de sortie 25 en configuration en rejet horizontal. En configuration en rejet vertical, la seconde ouverture n'est pas utilisée pour évacuer le flux d'air extrait F1 et est même préférentiellement fermée, de préférence à l'aide du même masque qui fermait la première ouverture de la portion de toit 16A en configuration en rejet horizontal. En résumé, pour obtenir la configuration en rejet vertical, le masque est installé sur l'ouverture de la façade 12 et l'ouverture de sortie 25 est formée par l'ouverture de la portion de toit 16A laissée ouverte et connectée à l'ouïe de sortie 35 comme décrit ci-avant. Pour obtenir la configuration en rejet horizontal, le même masque est installé sur l'ouverture de la portion de toit 16A et l'ouverture de sortie 25 est formée par l'ouverture de la façade extrémale 12 laissée ouverte et connectée à l'ouïe de sortie 35 comme décrit ci-avant.

Pour cette variante, on peut avantageusement prévoir que le conduit 36 et/ou le conduit 38 restent en place en configuration en rejet horizontal et en configuration en rejet vertical.

Pour cette variante, l'étape de mise en configuration d'installation du caisson 1 peut s'effectuer comme suit.

Dans un premier cas, alors que la configuration de fourniture était une configuration en rejet horizontal, la configuration d'installation souhaitée par l'installateur est la configuration en rejet vertical. Si la courroie 63 est prévue, l'installateur défait la courroie de la poulie menée après avoir accédé à l'intérieur de l'enveloppe 3, soit en retirant la portion de toit 16A, soit en ouvrant une porte, une trappe de visite, ou une autre partie de l'enveloppe 3 prévue à cet effet. Ayant accédé à l'intérieur de l'enveloppe 3, l'installateur désolidarise l'ensemble roue-volute 30 de l'enveloppe 3 et de la cloison 18 et le retire de l'enveloppe 3. Afin de permettre cette désolidarisation et ce retrait, les éventuels carters 64 et 68 peuvent éventuellement avoir été démontés. Ceci fait, l'installateur retire les entretoises 51 et désolidarise les cales 50 du plancher 15, si ces éléments sont prévus. Une fois les cales 50 désolidarisées, l'installateur solidarise à nouveau les cales 50 sur le plancher 15, après les avoir pivotées d'un quart de tour autour de leur axe propre. Ceci fait, l'installateur solidarise à nouveau l'ensemble roue-volute 30 à l'enveloppe 3, de sorte que l'ouïe de sortie 35 soit tournée suivant la direction Z, remet la courroie 63 en place sur la poulie menée et réinstalle les carters 64 et 68 s'ils avaient été démontés. Si le conduit vertical 38 était absent, le conduit vertical 38 est installé pour connecter l'ouïe de sortie 35 à l'ouverture de la portion de toit 16A. L'installateur installe le masque 39 sur la cloison 18, déplace le masque qui fermait l'ouverture de la portion de toit 16A et l'installe sur l'ouverture qui avait été laissée ouverture sur la façade extrémale 12. L'ouverture de la portion de toit 16A, ainsi ouverte et connectée à l'ouïe de sortie 35, constitue l'ouverture de sortie 25 pour le flux d'air extrait F1. Ces étapes effectuées, le caisson 1 est dorénavant en configuration en rejet vertical et peut être installé ainsi, notamment avec fixation du caisson 1 audit bâtiment et connexion d'une gaine du bâtiment à l'ouverture d'entrée 21.

Dans un deuxième cas, alors que la configuration de fourniture était une configuration en rejet vertical, la configuration d'installation souhaitée par l'installateur est la configuration en rejet horizontal. Si la courroie 63 est prévue, l'installateur défait la courroie de la poulie menée après avoir accédé à l'intérieur de l'enveloppe 3, soit en retirant la portion de toit 16A, soit en ouvrant une porte, une trappe de visite, ou une autre partie de l'enveloppe 3 prévue à cet effet. Ayant accédé à l'intérieur de l'enveloppe 3, l'installateur désolidarise l'ensemble roue-volute 30 de l'enveloppe 3 et de la cloison 18 et le retire de l'enveloppe 3. Afin de permettre cette désolidarisation et ce retrait, les éventuels carters 64 et 68 peuvent éventuellement avoir été démontés. Ceci fait, l'installateur retire les entretoises 51 et désolidarise les cales 50 du plancher 15, si ces éléments sont prévus. Une fois les cales 50 désolidarisées, l'installateur solidarise à nouveau les cales 50 sur le plancher 15, après les avoir pivotées d'un quart de tour autour de leur axe propre. L'installateur retire le masque 39 de la cloison 18 pour libérer l'ouverture de transfert 37, si le masque 39 était présent. Si besoin, l'installateur démonte le conduit vertical 38. L'installateur solidarise à nouveau l'ensemble roue-volute 30 à l'enveloppe 3, de sorte que l'ouïe de sortie 35 soit tournée suivant la direction X, remet la courroie 63 en place sur la poulie menée et réinstalle les carters 64 et 68 s'ils avaient été démontés. Si le conduit horizontal 36 était absent, le conduit vertical 38 est installé pour connecter l'ouïe de sortie 35 à l'ouverture de la façade extrémale 12. L'installateur déplace aussi le masque qui fermait l'ouverture de la façade extrémale 12 et l'installe sur l'ouverture qui avait été laissée ouverture sur la portion de toit 16A. L'ouverture de la façade extrémale 12, ainsi ouverte et connectée à l'ouïe de sortie 35, constitue l'ouverture de sortie 25 pour le flux d'air extrait F1. Ces étapes effectuées, le caisson 1 est dorénavant en configuration en rejet horizontal et peut être installé ainsi, notamment avec fixation du caisson 1 audit bâtiment et connexion d'une gaine du bâtiment à l'ouverture d'entrée 21.

## Revendications

1. Caisson d'extraction d'air (1), comprenant :
- une enveloppe (3), comprenant une façade extrémale (12) et une portion de toit (16A), l'enveloppe (3) délimitant à l'intérieur d'elle-même :
• un compartiment d'admission (19), délimité par la portion de toit (16A), et
• un compartiment technique (20), délimité par la façade extrémale (12) ;
- une cloison (18), agencée à l'intérieur de l'enveloppe (3), de façon à séparer le compartiment d'admission (19) et le compartiment technique (20) l'un de l'autre, le compartiment technique (20) étant agencé entre la façade extrémale (12) et la cloison (18) ;
- une ouverture d'entrée (21), formée au travers de l'enveloppe (3) en débouchant dans le compartiment d'admission (19), pour l'admission d'un flux d'air extrait (F1) dans le compartiment d'admission (19) via l'ouverture d'entrée (21) ;
- un ensemble roue-volute (30), disposé dans le compartiment d'admission (19) et comprenant :
• une volute (31), comprenant une ouïe d'entrée (34) débouchant dans le compartiment d'admission (19) et une ouïe de sortie (35), et
• une roue centrifuge (32), disposée à l'intérieur de la volute (31), en étant rotative par rapport à la volute (31) autour d'un axe de roue (Y32) traversant l'ouïe d'entrée (34), de sorte à, par rotation de la roue centrifuge (32), aspirer dans la volute (31) par l'ouïe d'entrée (34) le flux d'air extrait (F1), qui a été admis dans le compartiment d'admission (19), et à refouler le flux d'air extrait (F1), qui a été aspiré dans la volute (31), hors de la volute (31) par l'ouïe de sortie (35) ; et
- un moteur (60), disposé à l'intérieur du compartiment technique (20), pour entraîner la roue centrifuge (32) en rotation;
**caractérisé en ce qu'**une ouverture de sortie (25) traverse l'enveloppe (3) et le caisson d'extraction d'air (1) est configuré pour réversiblement évoluer entre :
- une configuration en rejet horizontal, dans laquelle :
• l'ouverture de sortie (25) traverse la façade extrémale (12),
• la portion de toit (16A) est fermée au flux d'air extrait (F1),
• la volute (31) est orientée, par rapport à l'enveloppe (3), de sorte que l'ouïe de sortie (35) fait face à la façade extrémale (12), et
• l'ouïe de sortie (35) est fluidiquement raccordée à l'ouverture de sortie (25) au travers de la cloison (18), de sorte que le flux d'air extrait (F1) refoulé par l'ouïe de sortie (35) est évacué hors du caisson d'extraction d'air (1) par l'ouverture de sortie (25) à la façade extrémale (12) ; et
- une configuration en rejet vertical, dans laquelle :
• l'ouverture de sortie (25) traverse la portion de toit (16A),
• la volute (31) est orientée, par rapport à l'enveloppe (3), de sorte que l'ouïe de sortie (35) fait face à la portion de toit (16A), et
• l'ouïe de sortie (35) est fluidiquement raccordée à l'ouverture de sortie (25), de sorte que le flux d'air extrait (F1) refoulé à l'ouïe de sortie (35) est évacué hors du caisson d'extraction d'air (1) par l'ouverture de sortie (25).

2. Caisson d'extraction d'air (1) selon la revendication 1, dans lequel :
- l'enveloppe (3) comprend un panneau de sortie (24) et un panneau fermé (23) interchangeables, l'ouverture de sortie (25) traversant le panneau de sortie (24) ;
- en configuration en rejet horizontal, le panneau de sortie (24) forme la façade extrémale (12), pour que l'ouverture de sortie (25) traverse la façade extrémale, et le panneau fermé (23) forme la portion de toit (16A), pour que la portion de toit (16A) soit fermée au flux d'air extrait (F1) ; et
- en configuration en rejet vertical, le panneau de sortie (24) forme la portion de toit (16A), pour que l'ouverture de sortie (25) traverse la portion de toit (16A), et le panneau fermé (23) forme la façade extrémale (12).

3. Caisson d'extraction d'air (1) selon l'une quelconque des revendications précédentes, dans lequel :
- le moteur (60) comprend un arbre de sortie (62) qui est rotatif autour d'un axe moteur (Y62) par rapport à l'enveloppe (3) pour entraîner la roue centrifuge (32) en rotation ; et
- l'axe de roue (Y32) est parallèle à l'axe moteur (Y62), en configuration en rejet horizontal et en configuration en rejet vertical.

4. Caisson d'extraction d'air (1) selon la revendication 3, dans lequel le caisson d'extraction d'air (1) comprend une boucle souple de transmission, de préférence une courroie de transmission (63), qui assujettit la rotation de l'arbre de sortie (62) et la rotation de la roue centrifuge (32) l'une à l'autre, en configuration en rejet horizontal et en configuration en rejet vertical.

5. Caisson d'extraction d'air (1) selon l'une quelconque des revendications précédentes, dans lequel, en configuration en rejet horizontal, l'axe de roue (Y32) est positionné de sorte à être coaxial, ou à être parallèle à 5 cm de distance ou moins, par rapport à la position de l'axe de roue (Y32) en configuration en rejet vertical.

6. Caisson d'extraction d'air (1) selon l'une quelconque des revendications précédentes, dans lequel :
- une ouverture de transfert (37) traverse la cloison (18) ; et
- le caisson d'extraction d'air (1) comprend un masque (39) qui, en configuration en rejet vertical, ferme l'ouverture de transfert (37) vis-à-vis du flux d'air extrait (F1) admis dans le compartiment d'admission (19) et qui, en configuration en rejet horizontal, ne ferme pas l'ouverture de transfert (37) pour que l'ouverture de transfert (37) soit traversée par le flux d'air extrait (F1) refoulé par la roue centrifuge (32).

7. Caisson d'extraction d'air (1) selon l'une quelconque des revendications précédentes, dans lequel le caisson d'extraction d'air (1) comprend un conduit horizontal (36), qui relie l'ouïe de sortie (35) à l'ouverture de sortie (25) en configuration en rejet horizontal et qui est préférentiellement retiré de l'enveloppe (3) en configuration en rejet vertical.

8. Caisson d'extraction d'air (1) selon l'une quelconque des revendications précédentes, dans lequel le caisson d'extraction d'air (1) comprend un conduit vertical (38), qui relie l'ouïe de sortie (35) à l'ouverture de sortie (25) en configuration en rejet vertical et qui est préférentiellement retiré de l'enveloppe (3) en configuration en rejet horizontal.

9. Caisson d'extraction d'air (1) selon l'une quelconque des revendications précédentes, dans lequel :
- l'enveloppe (3) comprend un plancher (15) délimitant le compartiment d'admission (19) ;
- le compartiment d'admission (19) est disposé entre le plancher (15) et la portion de toit (16A) ;
- la cloison (18) relie le plancher à la portion de toit (16A) ; et
- l'ensemble roue-volute (30) comprend un cadre (33), auquel la volute (31) est fixée et qui s'étend perpendiculairement à l'axe de roue (Y32), le cadre (33) comprenant :
• un bord de fixation principal (44), par l'intermédiaire duquel le cadre (33) est fixé à la cloison (18) en configuration en rejet vertical et par l'intermédiaire duquel le cadre est fixé au plancher (15) en configuration en rejet horizontal,
• un bord de fixation de plancher (46), perpendiculaire au bord de fixation principal (44), par l'intermédiaire duquel le cadre (33) est fixé au plancher (15) en configuration en rejet vertical, et
• un bord de fixation de cloison (45), perpendiculaire au bord de fixation principal (44), par l'intermédiaire duquel le cadre (33) est fixé à la cloison (18) en configuration en rejet horizontal.

10. Caisson d'extraction d'air (1) selon la revendication 9, dans lequel :
- le caisson d'extraction d'air (1) comprend une cale inférieure (50), qui est interposée entre le plancher (15) et le bord de fixation principal (44), en configuration en rejet horizontal, et entre le plancher (15) et le bord de fixation de plancher (46), en configuration en rejet vertical ; et
- en configuration en rejet vertical, la cale inférieure (50) est pivotée sur elle-même d'un quart de tour par rapport à l'orientation de la cale inférieure (50) en configuration en rejet horizontal, de sorte à imposer qu'une hauteur (H44) entre le plancher (15) et le bord de fixation principal (44) en configuration en rejet horizontal est différente d'une hauteur (H46) entre le plancher et le bord de fixation de plancher (46) en configuration en rejet vertical.

11. Caisson d'extraction d'air (1) selon l'une quelconque des revendications 9 ou 10, dans lequel le caisson d'extraction d'air (1) comprend une entretoise (51), qui est interposée entre la cloison (18) et le bord de fixation de cloison (45), en configuration en rejet horizontal, et qui est retirée de l'enveloppe (3), en configuration en rejet vertical.

12. Procédé, pour installer le caisson d'extraction d'air (1) selon l'une quelconque des revendications précédentes, le procédé comprenant :
- une fourniture du caisson d'extraction d'air (1) dans une configuration de fourniture, parmi la configuration en rejet horizontal et la configuration en rejet vertical ; et
- une mise du caisson d'extraction d'air (1) ainsi fourni dans une configuration d'installation, parmi la configuration en rejet vertical et la configuration en rejet horizontal, la configuration d'installation étant distincte de la configuration de fourniture.

13. Procédé selon la revendication 12, dans lequel le caisson d'extraction d'air (1) est selon la revendication 2 et la mise du caisson d'extraction d'air (1) dans la configuration d'installation comprend d'interchanger le panneau de sortie (24) et le panneau fermé (23).
